# EUROPÄISCHE PATENTSCHRIFT

(11) **EP 3 417 213 B1**
(45) Veröffentlichungstag und Bekanntmachung des Hinweises auf die Patenterteilung: **04.10.2023**
(21) Anmeldenummer: 17702099.7
(22) Anmeldetag: 31.01.2017
(51) Int. Cl.: F25B 5/04, F25B 40/00, F25B 5/00, F25D 11/02

(54) **KÄLTEGERÄT MIT MEHREREN LAGERKAMMERN**
REFRIGERATION DEVICE COMPRISING MULTIPLE STORAGE CHAMBERS
APPAREIL DE FROID POURVU D'UNE PLURALITÉ DE COMPARTIMENTS DE STOCKAGE

(30) Priorität: 19.02.2016 DE 102016202565
(43) Veröffentlichungstag der Anmeldung: 26.12.2018
(73) Patentinhaber: BSH Hausgeräte GmbH, 81739 München (DE)
(72) Erfinder: BABUCKE, Andreas, 89522 Heidenheim (DE); LIENGAARD, Niels, 89079 Ulm (DE)
(86) Internationale Anmeldenummer: PCT/EP2017/051971
(87) Internationale Veröffentlichungsnummer: WO 2017/140488

(56) Entgegenhaltungen:
- WO-A1-01/79772
- WO-A1-2015/178596
- US-A- 4 918 942
- US-A- 5 157 943
- US-A1- 2014 020 410

## Beschreibung

Die vorliegende Erfindung betrifft ein Kältegerät, insbesondere ein Haushaltskältegerät, mit mehreren Lagerkammern, die bei unterschiedlichen Temperaturen betreibbar sind.

Aus DE 10 2013 226 341 A1 ist ein Kältegerät mit mehreren Lagerkammern bekannt, bei denen in einem Kältemittelkreislauf eine erste Drosselstelle, ein erster Wärmetauscher zum Temperieren der ersten Lagerkammer, eine zweite Drosselstelle und ein zweiter Wärmetauscher zum Kühlen der zweiten Lagerkammer in Reihe verbunden sind. Der Druckabfall an der zweiten Drosselstelle bewirkt einen Druckunterschied zwischen den beiden Wärmetauschern, so dass die Verdampfungstemperatur des Kältemittels im zweiten Wärmetauscher tiefer liegt als im ersten und somit in der zweiten Lagerkammer eine tiefere Betriebstemperatur eingestellt werden kann als in der ersten. Der erste Wärmetauscher kann je nach Einstellung der ersten Drosselstelle als Verdampfer oder als Verflüssiger arbeiten. Wenn er als Verflüssiger betrieben wird, kann die Betriebstemperatur der ersten Lagerkammer Werte bei Zimmertemperatur oder sogar leicht darüber annehmen.

Es ist z. B. aus der US 5,157,943, der US 4,918,942 oder der WO 01/79772 A1 bekannt, in einem Kältegerät zur Wirkungsgradverbesserung einen inneren Wärmetauscher vorzusehen, in dem ein Hochdruck-Leitungsabschnitt, in dem durch Verdichten erwärmtes Kältemittel zirkuliert, und ein Niederdruck-Leitungsabschnitt, in dem Kältemittel von einem Verdampfer zu einem Verdichter strömt, in thermischem Kontakt stehen. Ein solcher innerer Wärmetauscher ist jedoch nutzlos, wenn in einem Kältegerät mit mehreren Lagerkammern wie oben beschrieben eine erste Lagerkammer bei hoher Temperatur betrieben werden soll und dafür ein im Kältemittelkreislauf stromabwärts vom Hochdruck-Leitungsabschnitt des inneren Wärmetauschers liegender Verdampfer der Lagerkammer als Verflüssiger betrieben wird.

Die US 2014/0020410 A1 offenbart eine Klimaanlage.

Aufgabe der vorliegenden Erfindung ist, ein Kältegerät mit mehreren Lagerkammern zu schaffen, das einen energieeffizienten Betrieb auch dann ermöglicht, wenn für eine erste Lagerkammer eine hohe und für eine zweite Lagerkammer eine niedrige Betriebstemperatur gewählt ist.

Die Aufgabe wird durch die Merkmale des Gegenstands des Anspruchs 1 gelöst. Bei dem Kältegerät mit wenigstens einer ersten und einer zweiten Lagerkammer und einem Kältemittelkreislauf sind zwischen einem Druckanschluss und einem Sauganschluss eine erste steuerbare Drosselstelle, ein erster Wärmetauscher zum Temperieren der ersten Lagerkammer, eine zweite steuerbare Drosselstelle und ein zweiter Wärmetauscher zum Kühlen der zweiten Lagerkammer in Reihe verbunden, wenigstens ein stromaufwärts vom zweiten Wärmetauscher gelegener warmer Leitungsabschnitt und ein stromabwärts vom zweiten Wärmetauscher gelegener kalter Leitungsabschnitt sind in thermischem Kontakt zueinander geführt, um einen inneren Wärmetauscher zu bilden, und der erste Wärmetauscher ist unter Umgehung des warmen Leitungsabschnitts mit dem Druckanschluss verbunden. So ist für die zweite Lagerkammer ein energieeffizienter Kühlbetrieb gewährleistet; andererseits wird es vermieden, dem Kältemittel bereits vor Erreichen des ersten Wärmetauschers durch den inneren Wärmetauscher Wärme zu entziehen, die zum Erwärmen der ersten Lagerkammer gebraucht werden könnte.

Im einfachsten Fall ist der warme Leitungsabschnitt des inneren Wärmetauschers zwischen dem ersten Wärmetauscher und dem zweiten Wärmetauscher gelegen.

Stromaufwärts vom zweiten Wärmetauscher kann ein Nebenschluss-Leitungszweig vorgesehen sein, der eine dritte steuerbare Drosselstelle und einen dritten Wärmetauscher enthält.

In diesem Fall kann der warme Leitungsabschnitt auch im Nebenschluss-Leitungszweig gelegen sein.

Vorzugsweise befindet er sich dort stromaufwärts vom dritten Wärmetauscher, um dort einen energieeffizienten Kühlbetrieb zu ermöglichen.

Er kann aber auch im Nebenschluss-Leitungszweig stromabwärts vom dritten Wärmetauscher und stromaufwärts von einer vierten steuerbaren Drosselstelle gelegen sein.

Vorzugsweise sind zwei innere Wärmetauscher vorhanden. Diese können auf die zwei Zweige des Kältemittelkreislaufs verteilt sein, wenn einer in dem Nebenschluss-Leitungszweig und der andere in dem Leitungszweig zwischen einem Auslass des ersten Wärmetauschers und einem Einlass des zweiten Wärmetauschers angeordnet ist, kann das Kältemittel den zweiten Wärmetauscher, egal auf welchem Wege, nur nach Vorkühlen in einem der inneren Wärmetauscher erreichen.

Bevorzugt ist eine Anordnung, bei der der warme Leitungsabschnitt des zweiten inneren Wärmetauschers zwischen einem Auslass des dritten Wärmetauschers und einem Einlass des zweiten Wärmetauschers gelegen ist. So kann aus dem zweiten Wärmetauscher abgesaugter Kältemitteldampf zunächst in dem zweiten inneren Wärmetauscher aufgewärmt werden, bevor er den ersten inneren Wärmetauscher erreicht. Die Abkühlung, die das verdichtete Kältemittel in dem ersten inneren Wärmetauscher erreicht, ist daher geringer als wenn der zweite innere Wärmetauscher nicht vorhanden oder hinter den ersten Wärmetauscher geschaltet wäre; dadurch kann verhindert werden, dass bei lang andauerndem Kältebedarf der zweiten Lagerkammer eine von dem dritten Wärmetauscher gekühlte Lagerkammer stärker als gewünscht auskühlt.

Als steuerbare Drosselstelle kann ein Expansionsventil vorgesehen sein.

Alternativ kann eine steuerbare Drosselstelle durch wenigstens zwei parallele Leitungszweige und ein Ventil zum Steuern der Verteilung des Kältemittels auf die Leitungszweige gebildet sein.

In letzterem Falle kann einer der parallelen Leitungszweige eine Kapillare umfassen.

Es kann auch einer der parallelen Durchlässe einen warmen Leitungsabschnitt eines weiteren inneren Wärmetauschers bilden. Wenn insbesondere die erste steuerbare Drosselstelle so aufgebaut ist, besteht die Möglichkeit, den ersten Wärmetauscher wahlweise mit nicht vorgekühltem, unter Umgehung jedes inneren Wärmetauschers zugeführtem Kältemittel zu beaufschlagen, um die erste Lagerkammer zu beheizen, oder sie zum Kühlen der ersten Lagerkammer über diesen weiteren inneren Wärmetauscher zu versorgen.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine schematische Darstellung des Kältemittelkreislaufs gemäß einer ersten Ausgestaltung des erfindungsgemäßen Kältegeräts;
- Fig. 2: eine Darstellung eines Kältemittelkreislaufs gemäß einer zweiten Ausgestaltung; und
- Fig. 3: ein Detail eines Kältemittelkreislaufs gemäß einer dritten Ausgestaltung der Erfindung.

Der in Fig. 1 gezeigte Kältemittelkreislauf umfasst einen 1 mit einem Druckanschluss 2 und einem Sauganschluss 3. Eine von dem Druckanschluss 2 ausgehende Kältemittelleitung 4 verläuft in Zirkulationsrichtung des Kältemittels über einen Verflüssiger 5 zu einer Verzweigung 6 und teilt sich dort in zwei Zweige 7, 8.

Der Zweig 7 erstreckt sich über eine erste steuerbare Drosselstelle 9, z.B. ein Expansionsventil, einen Wärmetauscher 10 und eine zweite steuerbare Drosselstelle 11 zu einem Zusammenfluss 12. Am Zweig 8 sind eine dritte steuerbare Drosselstelle 13, ein Wärmetauscher 14 und eine vierte steuerbare Drosselstelle 15 in Reihe verbunden; am Zusammenfluss 12 treffen die Zweige 7, 8 wieder zusammen. Von dort verläuft die Kältemittelleitung 4 über einen Wärmetauscher 16 zum Sauganschluss 3 des Verdichters 1.

Die Wärmetauscher 10, 16, 14 sind jeweils zusammen mit einer ersten Lagerkammer 17, einer zweiten Lagerkammer 18 bzw. einer dritten Lagerkammer 19 des Kältegeräts von einer gemeinsamen isolierenden Hülle 20 umgeben.

Ein stromabwärts vom Wärmetauscher 16 gelegener Abschnitt 21 der Kältemittelleitung 4 und ein Abschnitt 22, der den Wärmetauscher 10 mit der zweiten steuerbaren Drosselstelle 11 verbindet, bilden einen inneren Wärmetauscher 23. In dem inneren Wärmetauscher 23 können die Abschnitte 21, 22 aneinander oberflächlich verlötet sein, oder der warme Abschnitt 22 kann um den Abschnitt 21 herumgewickelt sein oder sich im Innern des kalten Abschnitts 21 erstrecken, um Wärme an den im kalten Abschnitt 21 fließenden Kältemitteldampf abzugeben.

Ein weiterer innerer Wärmetauscher 24 umfasst einen stromaufwärts von der dritten steuerbaren Drosselstelle 13 gelegenen, zum Zweig 8 gehörigen warmen Abschnitt 25 und einen stromabwärts vom Verdampfer 16 in der Kältemittelleitung 4 gelegenen kalten Abschnitt 26. In der Darstellung der Fig. 1 liegt der Abschnitt 26 stromabwärts vom Abschnitt 21 des inneren Wärmetauschers 23; er könnte aber auch stromaufwärts von diesem liegen oder mit ihm überlappen.

Eine elektronische Steuereinheit 27 ist mit Temperatursensoren 28 in den drei Lagerkammern 17, 18, 19 verbunden und steuert die Drehzahl des Verdichter 1 sowie die Druckabfälle an den steuerbaren Drosselstellen 9, 11, 13 15 anhand eines Vergleichs der in den Lagerkammern 17, 18, 19 herrschenden Temperaturen mit vom Benutzer eingestellten Sollwerten.

Für die über den Zweig 7 temperierte Lagerkammer 17 kann der einstellbare Sollwert über der Umgebungstemperatur liegen; dann ist der Druckabfall an der Drosselstelle 9 minimal, der Wärmetauscher 10 arbeitet als Verflüssiger. Nach Durchgang durch den Wärmetauscher 10 und vor Erreichen der steuerbaren Drosselstelle 11 wird das Kältemittel im inneren Wärmetauscher 23 vorgekühlt, bevor es den Wärmetauscher 16 der Lagerkammer 18 erreicht. Da der Druck im Wärmetauscher 16 zwangsläufig niedriger als in den Wärmetauschern 10 und 14 ist, arbeitet der Wärmetauscher 16 immer als Verdampfer, und die Temperatur der Lagerkammer 18 ist tiefer als die der Lagerkammern 17, 19.

Natürlich kann als Sollwert für die Lagerkammer 17 auch eine Temperatur unterhalb der Umgebungstemperatur eingestellt werden; dann setzt die Steuereinheit 27 den Druckabfall in der Drosselstellen 9 auf einen nichtverschwindenden Wert. Je höher dieser ist, und je niedriger folglich die Temperatur der Lagerkammer 17, umso niedriger ist auch die Temperatur des Kältemittels am Ausgang des Wärmetauschers 10, und umso geringer ist auch der Wärmeaustausch im inneren Wärmetauscher 23.

Auf dem Zweig 8 ist der Abschnitt 25 des inneren Wärmetauschers 24 der steuerbaren Drosselstelle 13 und dem Wärmetauscher 14 vorgelagert, so dass das durch diesen Abschnitt 25 zirkulierende Kältemittel vor Erreichen des Wärmetauschers 14 Wärme abgibt. Temperaturen oberhalb der Umgebungstemperatur sind daher in der Lagerkammer 19 nur schwerlich zu erreichen, was aber auch nicht notwendig ist, da für Lagerung bei erhöhter Temperatur die Lagerkammer 17 zur Verfügung steht. Temperaturen unterhalb der Umgebungstemperatur sind hingegen in der Lagerkammer 19 mit besserem Wirkungsgrad zu erreichen als in der Lagerkammer 17.

Fig.2 zeigt eine zweite Ausgestaltung des erfindungsgemäßen Kältegeräts. Eine Steuereinheit und Temperatursensoren in den Lagerkammern 17, 18, 19 sind hier in gleicher Weise vorhanden wie in der ersten Ausgestaltung, sind der Übersichtlichkeit halber aber in der Fig. nicht dargestellt. Auch die übrigen Komponenten entsprechen weitgehend denen der Fig. 1; ein Unterschied liegt in der Anordnung der inneren Wärmetauscher. Der innere Wärmetauscher 24 aus Fig. 1 ist auch in Fig. 2 identisch vorhanden, doch der innere Wärmetauscher 21 ist ersetzt durch einen inneren Wärmetauscher 30, in dem ein Abschnitt 31 des Zweiges 8, der zwischen dem Auslass des Wärmetauschers 14 und der steuerbaren Drosselstelle 15 liegt, mit dem Abschnitt 21 in thermischem Kontakt steht. Der Zweig 7 weist also gar keinen inneren Wärmetauscher auf, der Zweig 8 stattdessen zwei. Überraschenderweise erweist sich dieser Aufbau in der Praxis als besonders effizient. Der Grund ist, dass der Kältemitteldurchsatz auf dem Zweig 8 normalerweise deutlich größer ist als auf dem Zweig 7; auch wenn lange Laufzeiten des Verdichters 1 bis hin zu unterbrechungsfreiem Betrieb erforderlich sind, um die Lagerkammer 18 auf ihrer Solltemperatur zu halten oder der Verdichter 1 gar drehzahlgeregelt betrieben wird, bewirkt die Tatsache, dass der Kältemitteldampf, mit dem das verdichtete Kältemittel im inneren Wärmetauscher 24 in thermischen Kontakt gebracht wird, bereits im inneren Wärmetauscher 29 vorgewärmt worden ist, eine Unterkühlung der Lagerkammer 19.

Fig. 3 zeigt einen Ausschnitt des Kältemittelkreislaufs gemäß einer Abwandlung, die sowohl bei der Anordnung der inneren Wärmetauscher gemäß Fig. 1 als auch gemäß Fig. 2 anwendbar ist. Die steuerbare Drosselstelle 9 ist hier nicht als Expansionsventil ausgeführt, sondern sie umfasst eine Parallelschaltung von zwei Leitungszweigen 31, 32, von denen der eine, 31, eine Kapillare 33 und der andere, 32, ein Absperrventil 34 umfasst. Wenn das Absperrventil 34 offen ist, fließt praktisch das gesamte auf dem Zweig 7 zirkulierende Kältemittel durch das Absperrventil 34, und der Einfluss der Kapillare 33 auf die Drücke und Flüsse im Kältemittelkreis ist vernachlässigbar. Der Druck im Wärmetauscher 10 ist dann praktisch identisch mit dem im Verflüssiger 5, und die Lagerkammer 17 kann wie oben beschrieben oberhalb der Umgebungstemperatur betrieben werden.

Ist hingegen das Absperrventil 34 geschlossen, dann kann das Kältemittel im Zweig 7 nur durch die Kapillare 33 fließen, und im Wärmetauscher 10 stellt sich ein niedriger Druck und eine entsprechend niedrige Temperatur ein.

Ein Teil der Kapillare 33 oder eines ihr vorgelagerten Abschnitts 35 des Leitungszweigs 31 können hier in den inneren Wärmetauscher 24 einbezogen sein, um einen effizienteren Kühlbetrieb der Lagerkammer 17 zu ermöglichen. Da bei offenem Absperrventil 34 der Kältemittelfluss über die Kapillare 33 vernachlässigbar ist, hat diese Einbeziehung keinen Einfluss auf die Möglichkeit, hohe Temperaturen in der Lagerkammer 17 zu erreichen.

Die Kapillare 33 kann durch ein Expansionsventil ersetzt sein.

Die steuerbaren Drosselstellen 11, 13, 15 können, wenn gewünscht, ebenfalls den in Fig. 3 für die Drosselstelle 9 gezeigten Aufbau haben.

### BEZUGSZEICHEN

- 1: Verdichter
- 2: Druckanschluss
- 3: Sauganschluss
- 4: Kältemittelleitung
- 5: Verflüssiger
- 6: Verzweigung
- 7: Zweig
- 8: Zweig
- 9: Drosselstelle
- 10: Wärmetauscher
- 11: Drosselstelle
- 12: Zusammenfluss
- 13: Drosselstelle
- 14: Wärmetauscher
- 15: Drosselstelle
- 16: Wärmetauscher
- 17: Lagerkammer
- 18: Lagerkammer
- 19: Lagerkammer
- 20: Hülle
- 21: kalter Abschnitt
- 22: warmer Abschnitt
- 23: innerer Wärmetauscher
- 24: innerer Wärmetauscher
- 25: kalter Abschnitt
- 26: warmer Abschnitt
- 27: Steuerschaltung
- 28: Temperatursensor
- 29: innerer Wärmetauscher
- 30: warmer Abschnitt
- 31: Leitungszweig
- 32: Leitungszweig
- 33: Kapillare
- 34: Absperrventil
- 35: Abschnitt

## Patentansprüche

1. Kältegerät mit wenigstens einer ersten Lagerkammer (17), einer zweiten Lagerkammer (18) und einem Kältemittelkreislauf, in dem zwischen einem Druckanschluss (2) und einem Sauganschluss (3) eines Verdichters (1) ein Verflüssiger (5), eine erste steuerbare Drosselstelle (9), ein erster Wärmetauscher (10) zum Temperieren der ersten Lagerkammer (17), eine zweite steuerbare Drosselstelle (11) und ein zweiter Wärmetauscher (16) zum Kühlen der zweiten Lagerkammer (18) in Reihe verbunden sind, wobei wenigstens ein stromaufwärts vom zweiten Wärmetauscher (16) gelegener warmer Leitungsabschnitt (22, 26, 30) und ein stromabwärts vom zweiten Wärmetauscher (16) gelegener kalter Leitungsabschnitt (21, 25) in thermischem Kontakt zueinander geführt sind, um einen inneren Wärmetauscher (23, 24, 29) zu bilden, und der erste Wärmetauscher (10) unter Umgehung des warmen Leitungsabschnitts (22, 26, 30) mit dem Druckanschluss (2) verbunden ist, wobei das Kältegerät eine elektronische Steuereinheit (27) und Temperatursensoren (28) in den zwei Lagerkammern (17,18) aufweist, wobei die elektronische Steuereinheit (27) mit den Temperatursensoren (28) in den zwei Lagerkammern (17, 18) verbunden ist und zur Steuerung der Drehzahl des Verdichters (1) sowie der Druckabfälle an den steuerbaren Drosselstellen (9, 11) anhand eines Vergleichs der in den Lagerkammern (17, 18) herrschenden Temperaturen mit vom Benutzer eingestellten Sollwerten eingerichtet ist, so dass wenn der einstellbare Sollwert für die erste temperierte Lagerkammer (17) über der Umgebungstemperatur liegt, der Druckabfall an der ersten Drosselstelle (9) minimal ist und der erste Wärmetauscher (10) als Verflüssiger arbeitet.

2. Kältegerät nach Anspruch 1, **dadurch gekennzeichnet, dass** stromaufwärts vom zweiten Wärmetauscher (14) ein Nebenschluss-Leitungszweig (8), der eine dritte steuerbare Drosselstelle (11) und einen dritten Wärmetauscher (14) enthält, mit einem die erste steuerbare Drosselstelle (9) und den ersten Wärmetauscher (10) enthaltenden Leitungszweig (7) parallel verbunden ist.

3. Kältegerät nach Anspruch 1 oder 2, **dadurch gekennzeichnet, dass** der warme Leitungsabschnitt (22) im Kältemittelkreislauf zwischen dem ersten Wärmetauscher (10) und dem zweiten Wärmetauscher (16) gelegen ist.

4. Kältegerät nach Anspruch 2, **dadurch gekennzeichnet, dass** der warme Leitungsabschnitt (26, 30) im Nebenschluss-Leitungszweig (8) gelegen ist.

5. Kältegerät nach Anspruch 4, **dadurch gekennzeichnet, dass** der warme Leitungsabschnitt (26) stromaufwärts vom dritten Wärmetauscher (14) gelegen ist.

6. Kältegerät nach Anspruch 4, **dadurch gekennzeichnet, dass** der Nebenschluss-Leitungszweig (8) eine vierte steuerbare Drosselstelle (15) stromabwärts vom dritten Wärmetauscher (14) aufweist und der warme Leitungsabschnitt (30) zwischen dem dritten Wärmetauscher (14) und der vierten steuerbaren Drosselstelle (15) gelegen ist.

7. Kältegerät nach Anspruch 5, **dadurch gekennzeichnet, dass** es einen zweiten inneren Wärmetauscher (21, 29) umfasst, wobei ein warmer Leitungsabschnitt (22, 30) des zweiten inneren Wärmetauschers (21, 29) zwischen einem Auslass des ersten oder des dritten Wärmetauschers (10, 16) und einem Einlass des zweiten Wärmetauschers (14) gelegen ist.

8. Kältegerät nach Anspruch 7, **dadurch gekennzeichnet, dass** ein kalter Leitungsabschnitt (21) des zweiten inneren Wärmetauschers (22, 29) zwischen einem Auslass des zweiten Wärmetauschers (16) und dem kalten Leitungsabschnitt (25) des ersten inneren Wärmetauschers (24) gelegen ist.

9. Kältegerät nach einem der vorhergehenden Ansprüche, **dadurch gekennzeichnet, dass** wenigstens eine der steuerbaren Drosselstellen (9, 11, 13, 15) ein Expansionsventil umfasst.

10. Kältegerät nach einem der vorhergehenden Ansprüche, **dadurch gekennzeichnet, dass** wenigstens eine der steuerbaren Drosselstellen (9) wenigstens zwei parallele Leitungszweige und ein Ventil (32) zum Steuern der Verteilung des Kältemittels auf die Leitungszweige umfasst.

11. Kältegerät nach Anspruch 10, **dadurch gekennzeichnet, dass** einer der parallelen Leitungszweige eine Kapillare (31) umfasst.

12. Kältegerät nach Anspruch 10, **dadurch gekennzeichnet, dass** einer der parallelen Leitungszweige einen warmen Leitungsabschnitt eines inneren Wärmetauschers bildet.

## Claims

1. Refrigeration appliance comprising at least a first storage chamber (17), a second storage chamber (18) and a refrigerant circuit in which a condenser (5), a first controllable throttle point (9), a first heat exchanger (10) for controlling the temperature of the first storage chamber (17), a second controllable throttle point (11) and a second heat exchanger (16) for cooling the second storage chamber (18) are connected in series between a pressure connection (2) and a suction connection (3) of a compressor (1), wherein at least a hot line section (22, 26, 30) located upstream of the second heat exchanger (16) and a cold line section (21, 25) located downstream of the second heat exchanger (16) are routed in thermal contact with respect to one another in order to form an inner heat exchanger (23, 24, 29) and the first heat exchanger (10) is connected to the pressure connection (2) bypassing the hot line section (22, 26, 30), wherein the refrigeration appliance has an electronic control unit (27) and temperature sensors (28) in the two storage chambers (17, 18), wherein the electronic control unit (27) is connected to the temperature sensors (28) in the two storage chambers (17, 18) and is configured to control the rotational speed of the compressor (1) as well as the pressure losses at the controllable throttle points (9, 11) using a comparison of the temperatures prevailing in the storage chambers (17, 18) with set values adjusted by the user, so that when the adjustable set value for the first temperature-controlled storage chamber (17) is above the ambient temperature, the pressure loss at the first throttle point (9) is minimal and the first heat exchanger (10) operates as a condenser.

2. Refrigeration appliance according to claim 1, **characterised in that** upstream of the second heat exchanger (14) a bypass line branch (8) which contains a third controllable throttle point (11) and a third heat exchanger (14) is connected in parallel to a line branch (7) containing the first controllable throttle point (9) and the first heat exchanger (10).

3. Refrigeration appliance according to claim 1 or 2, **characterised in that** the hot line section (22) is located in the refrigerant circuit between the first heat exchanger (10) and the second heat exchanger (16).

4. Refrigeration appliance according to claim 2, **characterised in that** the hot line section (26, 30) is located in the bypass line branch (8).

5. Refrigeration appliance according to claim 4, **characterised in that** the hot line section (26) is located upstream of the third heat exchanger (14).

6. Refrigeration appliance according to claim 4, **characterised in that** the bypass line branch (8) comprises a fourth controllable throttle point (15) downstream of the third heat exchanger (14) and the hot line section (30) is located between the third heat exchanger (14) and the fourth controllable throttle point (15).

7. Refrigeration appliance according to claim 5, **characterised in that** it comprises a second inner heat exchanger (21, 29), wherein a hot line section (22, 30) of the second inner heat exchanger (21, 29) is located between an outlet of the first or of the third heat exchanger (10, 16) and an inlet of the second heat exchanger (14).

8. Refrigeration appliance according to claim 7, **characterised in that** a cold line section (21) of the second inner heat exchanger (22, 29) is located between an outlet of the second heat exchanger (16) and the cold line section (25) of the first inner heat exchanger (24).

9. Refrigeration appliance according to one of the preceding claims, **characterised in that** at least one of the controllable throttle points (9, 11, 13, 15) comprises an expansion valve.

10. Refrigeration appliance according to one of the preceding claims, **characterised in that** at least one of the controllable throttle points (9) comprises at least two parallel line branches and a valve (32) for controlling the distribution of the refrigerant to the line branches.

11. Refrigeration appliance according to claim 10, **characterised in that** one of the parallel line branches comprises a capillary (31).

12. Refrigeration appliance according to claim 10, **characterised in that** one of the parallel line branches forms a hot line section of an inner heat exchanger.

## Revendications

1. Appareil frigorifique avec au moins une première chambre de stockage (17), une deuxième chambre de stockage (18) et un circuit d'agent frigorifique, dans lequel sont reliés en série, entre un raccord de pression (2) et un raccord d'aspiration (3) d'un condensateur (1), un condenseur (5), un premier point d'étranglement commandable (9), un premier échangeur de chaleur (10) pour tempérer la première chambre de stockage (17), un deuxième point d'étranglement commandable (11) et un deuxième échangeur de chaleur (16) pour réfrigérer la deuxième chambre de stockage (18), dans lequel au moins une section de conduite chaude (22, 26, 30) située en amont du deuxième échangeur de chaleur (16) et une section de conduite froide (21, 25) située en aval du deuxième échangeur de chaleur (16) sont menées en contact thermique l'une par rapport à l'autre, afin de constituer un échangeur de chaleur intérieur (23, 24, 29), et le premier échangeur de chaleur (10) est relié au raccord de pression (2) en contournant la section de conduite chaude (22, 26, 30), dans lequel l'appareil frigorifique présente une unité de commande électronique (27) et des capteurs de température (28) dans les deux chambres de stockage (17,18), dans lequel l'unité de commande électronique (27) est reliée aux capteurs de température (28) dans les deux chambres de stockage (17, 18) et est aménagée pour la commande de la vitesse de rotation du condensateur (1) ainsi que des baisses de pression au niveau des points d'étranglement commandables (9, 11) au moyen d'une comparaison des températures régnant dans les chambres de stockage (17, 18) aux valeurs de consigne réglées par l'utilisateur, de sorte que lorsque la valeur de consigne réglable pour la première chambre de stockage tempérée (17) excède la température ambiante, la baisse de pression au niveau du premier point d'étranglement (9) est minimale et le premier échangeur de chaleur (10) travaille comme un condenseur.

2. Appareil frigorifique selon la revendication 1, **caractérisé en ce qu'**en amont du deuxième échangeur de chaleur (14), une branche de conduite de dérivation (8), qui comprend un troisième point d'étranglement commandable (11) et un troisième échangeur de chaleur (14), est reliée en parallèle à une branche de conduite (7) contenant le premier point d'étranglement commandable (9) et le premier échangeur de chaleur (10).

3. Appareil frigorifique selon la revendication 1 ou 2, **caractérisé en ce que** la section de conduite chaude (22) est située dans le circuit d'agent frigorifique entre le premier échangeur de chaleur (10) et le deuxième échangeur de chaleur (16).

4. Appareil frigorifique selon la revendication 2, **caractérisé en ce que** la section de conduite chaude (26, 30) est située dans la branche de conduite de dérivation (8).

5. Appareil frigorifique selon la revendication 4, **caractérisé en ce que** la section de conduite chaude (26) est située en amont du troisième échangeur de chaleur (14).

6. Appareil frigorifique selon la revendication 4, **caractérisé en ce que** la branche de conduite de dérivation (8) présente un quatrième point d'étranglement commandable (15) en aval du troisième échangeur de chaleur (14) et la section de conduite chaude (30) est située entre le troisième échangeur de chaleur (14) et le quatrième point d'étranglement commandable (15).

7. Appareil frigorifique selon la revendication 5, **caractérisé en ce qu'**il comprend un deuxième échangeur de chaleur intérieur (21, 29), dans lequel une section de conduite chaude (22, 30) du deuxième échangeur de chaleur intérieur (21, 29) est située entre une sortie du premier ou du troisième échangeur de chaleur (10, 16) et une entrée du deuxième échangeur de chaleur (14).

8. Appareil frigorifique selon la revendication 7, **caractérisé en ce qu'**une section de conduite froide (21) du deuxième échangeur de chaleur intérieur (22, 29) est située entre une sortie du deuxième échangeur de chaleur (16) et la section de conduite froide (25) du premier échangeur de chaleur intérieur (24).

9. Appareil frigorifique selon l'une des revendications précédentes, **caractérisé en ce qu'**au moins un des points d'étranglement commandables (9, 11, 13, 15) comprend une soupape de détente.

10. Appareil frigorifique selon l'une des revendications précédentes, **caractérisé en ce qu'**au moins un des points d'étranglement commandables (9) comprend au moins deux branches de conduite parallèles et une soupape (32) pour la commande de la répartition de l'agent frigorifique entre les branches de conduite.

11. Appareil frigorifique selon la revendication 10, **caractérisé en ce que** l'une des branches de conduite parallèles comprend un tube capillaire (31).

12. Appareil frigorifique selon la revendication 10, **caractérisé en ce que** l'une des branches de conduite parallèles constitue une section de conduite chaude d'un échangeur de chaleur intérieur.
